# EUROPÄISCHE PATENTSCHRIFT

(11) **EP 0 558 819 B1**
(45) Veröffentlichungstag und Bekanntmachung des Hinweises auf die Patenterteilung: **12.04.1995**
(21) Anmeldenummer: 92121775.8
(22) Anmeldetag: 22.12.1992
(51) Int. Cl.: B61D 3/04

(54) **Arretiereinrichtung für die obere Ladeplattform doppelstöckiger Eisenbahngüterwagen für den Transport von Strassenfahrzeugen**
Locking device for the upper loading floor of double-deck railway wagons for the transport of road vehicles
Dispositif de blocage pour le plateau de chargement supérieur de wagons à marchandises à deux étages pour le transport de véhicules routiers

(30) Priorität: 29.02.1992 DE 4206334
(43) Veröffentlichungstag der Anmeldung: 08.09.1993
(73) Patentinhaber: Linke-Hofmann-Busch Waggon-Fahrzeug- Maschinen GmbH, D-38239 Salzgitter (DE)
(72) Erfinder: Hahne, Jochen, Dipl.-Ing., W-3300 Braunschweig (DE)

(56) Entgegenhaltungen:
- DE-A- 3 042 739
- DE-B- 2 355 050

## Beschreibung

Die Erfindung betrifft eine Arretiereinrichtung für die obere Ladeplattform doppelstöckiger Eisenbahngüterwagen für den Transport von Straßenfahrzeugen nach dem Oberbegriff des Anspruchs 1.

Aus der DE 25 01 036 A1 ist eine derartige Arretiereinrichtung bekannt, die des weiteren eine Arretierungsgabel aufweist, die über ein Bolzengelenk mit einem Kipphebel verbunden ist, der einerseits mit einem Seiltrieb zur Höhenverstellung der Ladeplattform verbunden und andererseits über eine Gabelführung an der Ladeplattform angelenkt ist. Die Arretierungsgabeln zu beiden Längsseiten der Ladeplattform sind in an den Innenseiten der Tragsäulen befestigte Traghaken einhängbar, wodurch ein auf jeder Längsseite der Ladeplattform in einer Führungshülse drehbar und axial verschiebbar angeordneter Arretierungsbolzen über einen Mitnehmerbolzen gegen die zugeordnete Tragsäule verschoben und lastabhängig verspannt ist und bei Betätigung des Seiltriebes durch Umkehrung des Drehmomentes des Kipphebels von der Tragsäule gelöst wird.

Diese Arretiereinrichtung erfüllt die derzeit gültige Unfallverhütungsvorschrift (UVV) für Hebebühnen nicht, da eine zusätzliche Fallsicherung, die innerhalb von maximal 100 mm greifen muß, falls die vorgesehene Aufhängung bricht, nicht vorgesehen ist.

Der Erfindung liegt daher die Aufgabe zugrunde, eine Arretiereinrichtung der eingangs genannten Art für die obere Ladeplattform doppelstöckiger Eisenbahngüterwagen derart auszubilden, daß auch beim Bruch einer Tragöse oder des zugeordneten Traghakens der Arretiereinrichtung ein Absenken der oberen Ladeplattform über ein zulässiges Naß hinaus vermieden wird.

Erfindungsgemäß wird diese Aufgabe durch die im Patentanspruch 1 gekennzeichnete Arretiereinrichtung gelöst.

In den Unteransprüchen sind zweckmäßige Ausgestaltungen und Weiterbildungen der Erfindung angegeben.

Die Erfindung wird nachstehend mit Bezug auf die Zeichnung an einem Ausführungsbeispiel näher erläutert. Es zeigt
- Fig. 1: zwei zu einer kurzgekuppelten Einheit gekuppelte Eisenbahngüterwagen mit horizontal gestellten oberen Ladeplattformen;
- Fig. 2: die in Fig. 1 dargestellte kurzgekuppelte Einheit mit einseitig abgesenkter oberer Ladeplattform eines Eisenbahngüterwagens;
- Fig. 3: eine Darstellung der Arretiereinrichtung im Schnitt nach der Linie III - III der Fig. 1;
- Fig. 4: die Arretiereinrichtung nach Fig. 3 in Draufsicht in teilweise gebrochener Darstellung;
- Fig. 5: eine Betätigungseinrichtung für die Arretiereinrichtung im Schnitt nach der Linie III - III der Fig. 1 in schematischer Darstellung bei arretierter oberer Ladeplattform;
- Fig. 6: die Betätigungseinrichtung nach Fig. 5 bei angehobener oberer Ladeplattform und mit verschwenkten Vertikalschwenkösen;
- Fig. 7: eine Lastanzeigeeinrichtung für die Arretiereinrichtung im Schnitt nach der Linie III - III der Fig. 1 in schematischer Darstellung bei arretierter oberer Ladeplattform;
- Fig. 8: die Lastanzeigeeinrichtung nach Fig. 7 bei angehobener oberer Ladeplattform.

Die Einheit besteht aus zwei gleichartigen Eisenbahngüterwagen A, B, die über eine Kurzkupplung miteinander verbunden sind. Jeder Eisenbahngüterwagen A, B weist vier Tragsäulen 1 auf, die spiegelsymmetrisch zueinander angeordnet sind, zwischen denen die obere Ladeplattform 2 angeordnet ist, die jeweils paarweise gegenüberliegend an den Wagenenden bzw. im Bereich der Achslagerung angeordnet sind. Mindestens an den freien, mit üblicher Kupplung versehenen Wagenenden ist die obere Ladeplattform 2 mittels Hubeinrichtung (Seil-, Kettentrieb oder dergleichen) höhenverstellbar ausgebildet, derart, daß ein Absenken der oberen Ladeplattform 2 bis auf die untere Ladeplattform 3 ermöglicht ist, wobei bei einseitiger Höhenverstellung eine Schrägstellung der oberen Ladeplattform gemäß Fig. 2 gegeben ist.

Im Ausführungsbeispiel ist die obere Ladeplattform 2 am kurzgekuppelten Ende der Güterwagen zwischen den Tragsäulen 1 nicht höhenverstellbar sondern lediglich um eine Horizontalachse drehbar an den Tragsäulen 1 gelagert.

Am höhenverstellbaren Ende des Eisenbahngüterwagens ist die obere Ladeplattform 2 mittels je einer Arretiereinrichtung an den beiden gegenüberliegenden Tragsäulen 1 arretierbar. Die Arretiereinrichtung weist eine an der oberen Ladeplattform 2 befestigte erste Vertikalschwenköse 4 mit in Wagenlängsrichtung angeordneter Schwenkachse auf, die mit einem an der zugeordneten Tragsäule 1 befestigten Traghaken 5 in Eingriff bringbar ist. Im Bereich der Anlenkung 6 der ersten Vertikalschwenköse 4 ist eine zweite Vertikalschwenköse 7 mit gleicher Schwenkachse wie die erste Vertikalschwenköse 4 an der Ladeplattform 1 angelenkt. Die zweite Vertikalschwenköse 7 ist in Arretierposition der Ladeplattform 2 auf Abstand zur Auflagefläche eines an der Tragsäule 1 befestigten Fanghakens 8 gehalten. Die zweite Vertikalschwenköse 7 und der Fanghaken 8 sind unterhalb der ersten Vertikalschwenköse 4 und des Traghakens 5 angeordnet.

Die Vertikalschwenkösen 4, 7 sind mittels einer Feder 9 gekoppelt, die zwischen den Vertikalschwenkösen 4, 7 derart angeordnet bzw. ausgebildet ist, daß durch die Federkraft der Feder 9 die Vertikalschwenkösen 4, 7 an der Tragsäule 1 zur Anlage gelangen.

Die Vertikalschwenkösen 4, 7 sind weiter mit einer Betätigungseinrichtung 10 gekoppelt, die ein Verschwenken der Vertikalschwenkösen 4, 7 gegen die Kraft der Feder 9 in Richtung auf die obere Ladeplattform 2 und federunterstützt in Gegenrichtung ermöglicht.

Die Betätigungseinrichtung 10 ist als Gestängegetriebe ausgebildet, und die Vertikalschwenkösen 4, 7 weisen Anschläge 11 auf, an die Glieder des Gestängegetriebes angreifen und ein gleichzeitiges Verschwenken der beiden Vertikalschwenkösen 4, 7 bewirken.

Das Gestängegetriebe weist einen unterhalb der Haken 5, 8 angeordneten Dreischlag (Dreiecksplatte) 12 auf, der an einem Eckpunkt 12a wagenfest am Wagen angelenkt ist und an dessen anderen Eckpunkten 13a, 14a je ein Zweischlag (Stange) 13 bzw. 14 angelenkt ist.

Der Dreischlag 12 ist funktionsvergleichbar mit einem mittig gelagerten Hebel, wobei durch die Ausbildung als Dreischlag 12, die angelenkten Zweischläge 13, 14 für einen ausreichenden Schwenkwinkel oberhalb des wagenfesten Festlagers (Eckpunkt 12a) verbleiben und eine platzsparende Ausbildung gegeben ist.

Die Zweischläge 13, 14 erstrecken sich bis oberhalb des obersten Traghakens 17 und sind mit den ihnen zugeordneten Eckpunkten 13b bzw. 14b eines zweiten Dreischlages 15 gelenkig verbunden, der seinerseits am dritten Eckpunkt 15a wagenfest angelenkt ist.

Ein Zweischlag 13 steht in Wirkverbindung mit den Anschlägen 11 der Vertikalschwenkösen 4, 7 und dient zur Ansteuerung der Schwenkbewegung der Vertikalschwenkösen 4, 7. Der erste Dreischlag 12 ist am Eckpunkt 14a mit einem Betätigungshebel 18 zur Ansteuerung der Betätigungseinrichtung 10 verbunden.

Die Betätigungseinrichtung 10 ist weiter mit einer optischen, vorzugsweise mechanischen Anzeige (Zeiger) 19 gekoppelt, die die verschwenkte und die eingeschwenkte Lage der Vertikalschwenkösen 4, 7 eindeutig und deutlich anzeigt. Die mechanische Anzeige 19 ist als Zeiger an dem oberen Dreischlag 15 angeordnet.

Die Arretiereinrichtung weist eine Lastanzeigeeinrichtung 20 mit einer optischen, vorzugsweise mechanischen Anzeige (Zeiger) 21 auf, die das ordnungsgemäße Absenken der oberen Ladeplattform 2 mindestens auf den vorgesehenen Traghaken 5 anzeigt, der zur Arretierung der horizontalen Normallage der oberen Ladeplattform 2 Verwendung findet.

Die Lastanzeigeeinrichtung 20 weist zur Ansteuerung einen Steuernocken 22 auf, der in der eingeschwenkten Lage der ersten Vertikalschwenköse 4 und im abgesenkten Zustand der oberen Ladeplattform 2 in Wirkverbindung mit einem Ansatz 23 der ersten Vertikalschwenköse 4 steht.

In der Ausführungsform weist die Lastanzeigeeinrichtung 20 eine parallel zur Tragsäule 1 angeordnete Führungsstange 24 auf, die axialverschieblich und federbelastet (Feder 25) gegen den Wagen abgestützt ist. Die Führungsstange 24 ist mit mindestens einem Steuernocken 22 versehen, der dem Traghaken 5 zugeordnet ist, der zur Arretierung der oberen Ladeplattform 2 in horizontaler Normallage der oberen Ladeplattform 2 Verwendung findet. Weiteren Traghaken 17 an der Tragsäule 1 kann ebenfalls je ein Steuernocken 22 an der Führungsstange 24 zugeordnet sein, so daß jedem verwendeten Traghaken 5, 17 ein Steuernocken 22 der Lastanzeigeeinrichtung 20 zugeordnet ist. Am oberen Ende der Führungsstange 24 ist die Anzeige (Zeiger) 21 angelenkt, die sich gelenkig gegen die Tragsäule 1 abstützt.

Zum Verstellen der oberen Ladeplattform 2 aus einer arretierten Lage wird die Ladeplattform 2 mit der Hubeinrichtung soweit angehoben, daß die Vertikalschwenkösen 4, 7 aus dem Maul der Haken 5, 8 verschwenkbar sind. Der benötigte Hub wird durch die Lastanzeigeeinrichtung 20 angezeigt, da der mit der Ladeplattform 2 angehobene Steuernocken 22 eine Höhenverstellung des Ansatzes 23 und damit der federbelasteten Führungsstange 24 hervorruft. Die Führungsstange 24 betätigt die Anzeige 21. Im Ausführungsbeispiel wird die Anzeige 21 (Zeiger) dadurch um ca. 90 ° verschwenkt.

Nunmehr werden die Vertikalschwenkösen 4, 7 mittels der Betätigungseinrichtung 10 von der Tragsäule 1 zur oberen Ladeplattform 2 verschwenkt. Dabei wird durch Verschwenken des Betätigungshebels 18 der Dreischlag 12 verschwenkt - im Ausführungsbeispiel um ca. 45 ° -, der seinerseits den parallel zur Tragsäule 1 angeordneten Zweischlag 13 parallel nach innen in Richtung auf die Ladeplattform 2 versetzt. Gleichzeitig erfolgt ein Höhenversatz des Zweischlages 13, der über die Anlenkung am Dreischlag 15, dessen Verschwenkung - im Ausführungsbeispiel um ca. 45 ° - und damit der an ihm befestigten Anzeige 19 - im Ausführungsbeispiel um ca. 45 ° -bewirkt.

Die am Zweischlag 13 anliegenden Anschläge 11 der Vertikalschwenkösen 4, 7 werden mit dem Zweischlag 13 nach innen versetzt, womit die Vertikalschwenkösen 4, 7 gegen die Kraft der Feder 9 verschwenken.

Nunmehr ist die obere Ladeplattform 2 mittels der Hubeinrichtung in die gewünschte Lage verstellbar, da die Vetikalschwenkösen 4, 7 aus dem Fangbereich der Haken 5, 8, 17 gelangt sind.

Zum Arretieren der Ladeplattform 2 ist die Betätigungseinrichtung, d. h. der Betätigungshebel 18 zurückzusetzen, wobei die Vertikalschwenkösen 4, 7 durch die Kraft der Feder 9 in die Ausgangslage zurückschwenken. Um für Beladungen der unteren Ladeplattform 3 eine ausreichende Durchfahrhöhe im Wagenübergangsbereich am Ende des Eisenbahngüterwagens zu erhalten, ist die obere Ladeplattform 2 aus der horizontalen Normallage nach oben ausstellbar und in den Traghaken 17 arretierbar. Beim Anheben der Ladeplattform 2 gelangt die erste Vertikalschwenköse 4 selbsttätig in Eingriff zum vorgesehenen Traghaken 17. Die zweite Vertikalschwenköse 7 bleibt auf Abstand zur Auflagefläche des zugeordneten Fanghakens 8'.

Wird die Ladeplattform 2 nach oben angehoben, wobei sich die Vertikalschwenköse 4 unterhalb des Traghakens 17 befindet, gleitet die Vertikalschwenköse 4 zunächst an der Innenseite der Tragsäule 1 und dann der Außenkontur des Traghakens 17 folgend infolge der Federkraft der Feder 9 über das Hakenmaul des Traghakens 17. Danach ist die Ladeplattform 2 wieder soweit abzusenken, daß die Vertikalschwenköse 4 die Last übernimmt und die Hubeinrichtung entlastet ist, was durch die Anzeige 21 der Lastanzeigeeinrichtung 20, wie vorstehend beschrieben, angezeigt wird.

Falls die Vertikalschwenköse 4 von oben in den Traghaken 17 gelangt, ist das Absenken der Ladeplattform 2 bis zum ordnungsgemäßen Einhängen der Vertikalschwenköse 4 in den Traghaken 17 durchzuführen, was über die Anzeige 21 angezeigt wird, wobei die Führungsstange 24 durch den Ansatz 23 an der Vertikalschwenköse 4 über den Steuernocken 22 längsverschoben und dabei die Anzeige 21 verschwenkt wird.

Der Fanghaken 8' kann - wie im Ausführungsbeispiel vorgesehen - bei entsprechender Wahl der Hakenabstände identisch mit dem Traghaken 5 vorgesehen werden. Bei vorgegebenen Abmessungen der Vertikalschwenkösen 4, 7 und deren Anlenkung 6 in Verbindung mit einem geforderten Verschwenkwinkel für die obere Ladeplattform 2 sind die dazu erforderlichen Hakenabstände nicht immer zu verwirklichen, so daß an der Tragsäule 1 zwei Traghaken 5, 17 und darunter zwei Fanghaken 8, 8' anzuordnen sind, wobei die Vertikalschwenkösen 4, 7 in horizontaler Normallage dem Hakenpaar 5, 8 in der hochgeschwenkten Beladestellung dem Hakenpaar 17, 8' zugeordnet sind.

Die Betätigungseinrichtungen 10 für die Vertikalschwenkösenpaare 4, 7 zu beiden Seiten der Ladeplattform 2 sind über ein nicht dargestelltes Koppelgetriebe (Koppelstange) miteinandner gekoppelt.

Beim Bruch der ersten Vertikalschwenköse 4 oder des Traghakens 5 wird die Ladeplattform 2 über die zweite Vertikalschwenköse 7 und den Fanghaken 8 abgestützt, wobei der Betrag der sich einstellenden Absenkung der Ladeplattform 2 dem vorgegebenen Abstand zwischen der zweiten Vertikalschwenköse 7 und der Auflagefläche des Fanghakens 8 entspricht.

Da gemäß Unfallverhütungsvorschrift (UVV) für Hebebühnen eine mechanische Sicherung innerhalb eines Fallbetrages von maximal 100 mm greifen muß, ist der vorgegebene Abstand zwischen der zweiten Vertikalöse 7 und der Auflagefläche des Fanghakens 8 entsprechend zu bemessen und maximal mit 100 mm vorzusehen.

Um ein sicheres Tragen der oberen Vertikalschwenkösen 4 zu gewährleisten, wobei durch die Schrägstellung der Vertikalschwenkösen 4 eine horizontale und eine vertikale Zugkraftkomponente entsteht, ist ein Minimalabstand zwischen der zweiten Vertikalschwenköse 7 und der Auflagefläche des Fanghakens 8 vorzusehen. Durch die horizontale Zugkraftkomponente werden die Tragsäulen 1 an die Langträger der oberen Ladeplattform 2 herangezogen, wodurch eine zusätzliche Beruhigung der Ladeplattform 2 während der Fahrt erreicht wird.

Die Erfindung ist auch für Eisenbahngüterwagen anwendbar, bei denen die obere Ladefläche 2 am einen Ende zwischen zwei Tragsäulen 1 um eine Horizontalachse drehbar und in Fahrzeuglängsrichtung verschiebbar gelagert ist. Auf der Seite der vertikalen Verstellbarkeit ist dann zusätzlich eine Vertikalführung für die obere Ladefläche 2 erforderlich.

## Patentansprüche

1. Arretiereinrichtung für die obere Ladeplattform (2) doppelstöckiger Eisenbahngüterwagen für den Transport von Straßenfahrzeugen, bei denen die obere Ladeplattform (2) zwischen den Tragsäulen (1) mittels einer Hubeinrichtung vertikal bewegbar und schrägstellbar und zur Entlastung der Hubeinrichtung an den Tragsäulen (1) arretierbar ist, wobei eine an der oberen Ladeplattform (2) gelenkig befestigte Vertikalschwenköse (4) mit einem an der zugeordneten Tragsäule (1) befestigten Fanghaken (8') in Eingriff bringbar ist, **dadurch gekennzeichnet**, daß im Bereich der Anlenkung (6) der ersten Vertikalschwenköse (4) eine zweite Vertikalschwenköse (7) an der Ladeplattform (2) angelenkt ist, die in der Arretierposition auf Abstand zur Auflagefläche eines zweiten, an der Tragsäule (1) befestigten Fanghakens (8) gehalten ist, daß die Vertikalschwenkösen (4, 7) mittels einer Feder (9) gekoppelt sind und daß für Verschwenkungen der Vertikalschwenkösen (4, 7) aus dem Fangbereich der Haken (5, 8) gegen die Kraft der Feder (9) in Richtung auf die Ladeplattform (2) eine gemeinsame Betätigungseinrichtung (10) vorgesehen ist.

2. Arretiereinrichtung nach Anspruch 1, **dadurch gekennzeichnet**, daß die Betätigungseinrichtung (10) als Gestängegetriebe ausgebildet ist, wobei Glieder des Gestängegetriebes an Anschläge (11) der beiden Vertikalschwenkösen (4, 7) angreifen und ein gleichzeitiges Verschwenken der beiden Vertikalschwenkösen (4, 7) ermöglichen.

3. Arretiereinrichtung nach Anspruch 1 oder 2, **dadurch gekennzeichnet**, daß die Betätigungseinrichtung (10) einen unterhalb der Haken (5, 8) angeordneten Dreischlag (12 ), der an einem Eckpunkt (12a ) wagenfest angelenkt ist und an dessen anderen Eckpunkten (13a, 14a) je ein Zweischlag (13) bzw. (14) angelenkt ist, die sich senkrecht bis oberhalb des obersten Traghakens (17) erstrecken und mit den zugeordneten Eckpunkten (13b, 14b) eines gleichartigen, zweiten Dreischlages (15) verbunden sind, der am dritten Eckpunkt (15a) wagenfest angelenkt ist, wobei ein Zweischlag (13) in Wirkverbindung mit den Anschlägen (11) der Vertikalschwenkösen (4, 7) steht, und der untere Dreischlag (12) mit einem Betätigungshebel (18) zur Ansteuerung der Betätigungseinrichtung (10) verbunden ist.

4. Arretiereinrichtung nach mindestens einem der vorhergehenden Ansprüche 1 bis 3, **dadurch gekennzeichnet**, daß die Betätigungseinrichtung (10) mit einer mechanischen Anzeige (19) zur eindeutigen und deutlichen Kennzeichnung der verschwenkten und der eingeschwenkten Lage der Vertikalschwenkösen (4, 7) gekoppelt ist.

5. Arretiereinrichtung nach mindestens einem der vorhergehenden Ansprüche 1 bis 4, **dadurch gekennzeichnet**, daß die Anzeige (19) an dem oberen Dreischlag (15) angeordnet ist.

6. Arretiereinrichtung nach mindestens einem der vorhergehenden Ansprüche 1 bis 5, **dadurch gekennzeichnet**, daß die Arretiereinrichtung mit einer Lastanzeigeeinrichtung (20) mit Anzeige (21) gekoppelt ist, die das ordnungsgemäße Absenken der Ladeplattform (2) mindestens auf den vorgesehenen Traghaken (5) anzeigt, der zur Arretierung der horizontalen Normallage der oberen Ladeplattform (2) Verwendung findet.

7. Arretiereinrichtung nach Anspruch 6, **dadurch gekennzeichnet**, daß die Lastanzeigeeinrichtung (20) einen Steuernocken (22) aufweist, der in der eingeschwenkten Lage der ersten Vertikalschwenköse (4) und in der abgesenkten, arretierten Lage der Ladeplattform (2) in Wirkverbindung mit einem Ansatz (23) der ersten Vertikalschwenköse (4 ) steht und die Anzeige (21) auslöst.

8. Arretiereinrichtung nach mindestens einem der vorhergehenden Ansprüche 1 - 7, **dadurch gekennzeichnet**, daß der Rastabstand der Haken (5, 8, 17) gleichgewählt ist, derart, daß bei Höhenverstellung der Ladeplattform (2) die Haken (5, 8) als Traghaken (5) oder Fanghaken (8) nutzbar sind.

9. Arretiereinrichtung nach mindestens einem der vorhergehenden Ansprüche 1 - 7, **dadurch gekennzeichnet**, daß der Rastabstand der Haken (5, 8, 17) derart gewählt ist, daß jeweils einem übereinander angeordneten Traghakenpaar (Traghaken 5, 17) jeweils ein übereinander angeordnetes Fanghakenpaar (Fanghaken 8, 8') zugeordnet ist, wobei der obere Fanghaken (8') des Fanghakenpaares (8, 8') unterhalb des unteren Traghakens (5) des Traghakenpaares (5, 17), angeordnet ist.

10. Arretiereinrichtung nach mindestens einem der vorhergehenden Ansprüchen 1 - 9, **dadurch gekennzeichnet**, daß die Betätigungseinrichtungen (10) der Arretiereinrichtungen an in Wagenquerrichtung gegenüberliegenden Tragsäulen (1) über ein Koppelgetriebe (nicht dargestellt) verbunden sind.

## Claims

1. Locking device for the upper loading floor (2) of double-deck railway wagons for the transport of road vehicles, in which the upper loading floor (2) can be moved vertically and positioned at an angle between the supporting pillars (1) by means of a lifting device and can be locked to the supporting pillars (1) to take the load off the lifting device, a vertical swivelling eye (4) articulated to the upper loading floor (2) being engagable with an arresting hook (8) fixed to the associated supporting pillar (1), characterised in that in the area of the articulation (6) of the first vertical swivelling eye (4) a second vertical swivelling eye (7) is articulated to the loading floor (2) which is held in the locked position a distance from the supporting face of a second arresting hook (8) fixed to the supporting pillar (1), in that the vertical swivelling eyes (4, 7) are coupled by means of a spring (9) and in that a common operating device (10) is provided for swivelling movements of the vertical swivelling eyes (4, 7) out of the arresting area of the hooks (5, 8) against the force of the spring (9) in the direction of the loading floor (2).

2. Locking device according to claim 1, characterised in that the operating device (10) takes the form of a rod mechanism, members of the rod mechanism bearing on stops (11) of the two vertical swivelling eyes (4, 7) and allowing simultaneous swivelling of the two vertical swivelling eyes (4, 7).

3. Locking device according to claim 1 or 2, characterised in that the operating device (10) exhibits a three-point element (12) which is disposed underneath the hooks (5, 8) and is articulated securely to the vehicle at one corner point (12a) and at each of the other corner points (13a, 14a) of which is articulated a two-point member (13) and (14) which extend vertically to above the uppermost supporting hook (17) and are connected with the associated corner points (13b, 14b) of a similar second three-point element (15) which is articulated securely to the vehicle at the third corner point (15a), a two-point member (13) being in operative connection with the stops (11) of the vertical swivelling eyes (4, 7), and the lower three-point element (12) being connected with an operating lever (18) to actuate the operating device (10).

4. Locking device according to at least one of the preceding claims 1 to 3, characterised in that the operating device (10) is coupled with a mechanical indicator (19) for unambiguous and clear marking of the swivelled out and swivelled in positions of the vertical swivelling eyes (4, 7).

5. Locking device according to at least one of the preceding claims 1 to 4, characterised in that the indicator (19) is disposed on the upper three-point element (15).

6. Locking device according to at least one of the preceding claims 1 to 5, characterised in that the locking device is coupled with a load indicating device (20) with an indicator (21) which indicates the correct lowering of the loading floor (2) at least on to the proposed supporting hook (5) which is used to lock the horizontal normal position of the upper loading floor (2).

7. Locking device according to claim 6, characterised in that the load indicating device (20) exhibits a control cam (22) which stands in operative connection with a lug (23) of the first vertical swivelling eye (4) and triggers the indicator (21) in the swivelled in position of the first vertical swivelling eye (4) and in the lowered locked position of the loading floor (2).

8. Locking device according to at least one of the preceding claims 1 to 7, characterised in that the distance between the hooks (5, 8, 17) is selected the same so that when the loading floor (2) is adjusted vertically, the hooks (5, 8) can be used as supporting hooks (5) or arresting hooks (8).

9. Locking device according to at least one of the preceding claims 1 to 7, characterised in that the distance between the hooks (5, 8, 17) is chosen such that in each case a pair of arresting hooks (arresting hooks 8, 8') disposed above one another is associated with a pair of supporting hooks (supporting hooks 5, 17) disposed above one another, the upper arresting hook (8') of the pair of arresting hooks (8, 8') being disposed under the lower supporting hook (5) of the pair of supporting hooks (5, 17).

10. Locking device according to at least one of the preceding claims 1 to 9, characterised in that the operating devices (10) of the locking devices on supporting pillars (1) lying opposite one another in the transverse direction of the wagon are connected by means of a coupling mechanism (not shown).

## Revendications

1. Dispositif de blocage pour la plate-forme de chargement supérieure (2) de wagons de marchandises à deux étages pour le transport de véhicules routiers, avec lesquels la plate-forme de chargement supérieure (2) est mobile verticalement et apte à être inclinée entre les montants (1) à l'aide d'un dispositif de levage, et apte à être bloquée au niveau des montants (1) pour soulager le dispositif de levage, étant précisé qu'un anneau de pivotement vertical (4) fixé de façon articulée à la plate-forme de chargement supérieure (2) est apte à être mis en contact avec un crochet d'arrêt (8') fixé au montant associé (1), caractérisé en ce qu'il est prévu, dans la zone de l'articulation (6) du premier anneau de pivotement vertical (4), un second anneau de pivotement vertical (7) qui est articulé à la plate-forme de chargement (2) et qui, en position de blocage, est maintenu à une certaine distance de la surface d'appui d'un second crochet d'arrêt (8) fixé au montant (1), en ce que les anneaux de pivotement vertical (4, 7) sont accouplés à l'aide d'un ressort (9), et en ce qu'il est prévu, pour les pivotements des anneaux de pivotement vertical (4, 7) hors de la zone d'arrêt des crochets (5, 8) à l'encontre de la force du ressort (9), en direction de la plate-forme de chargement (2), un dispositif d'actionnement commun (10).

2. Dispositif de blocage selon la revendication 1, caractérisé en ce que le dispositif d'actionnement (10) est conçu comme une transmission à tringles, des éléments de cette transmission à tringles agissant au niveau de butées (11) des deux anneaux de pivotement vertical (4, 7) et permettant un pivotement simultané des deux anneaux (4, 7).

3. Dispositif de blocage selon la revendication 1 ou 2, caractérisé en ce que le dispositif d'actionnement (10) comporte un élément à trois points d'articulation (12), disposé au-dessous des crochets (5, 8), qui est articulé, solidaire du wagon, au niveau d'un coin (12a) et aux deux autres coins (13a, 14a) duquel sont articulées des tringles respectives à deux points d'articulation (13) et (14) qui s'étendent à la verticale jusqu'au-dessus du crochet de support supérieur (17) et qui sont reliées aux coins associés (13b, 14b) d'un second élément à trois points d'articulation (15) du même type lui-même articulé, solidaire du wagon, au niveau du troisième coin (15a), étant précisé qu'une tringle (13) est en relation fonctionnelle avec les butées (11) des anneaux de pivotement vertical (4, 7) et que l'élément à trois points d'articulation inférieur (12) est relié à un levier d'actionnement (18) en vue de la commande du dispositif d'actionnement (10).

4. Dispositif de blocage selon l'une au moins des revendications 1 à 3 précédentes, caractérisé en ce que le dispositif d'actionnement (10) est accouplé à un dispositif indicateur mécanique (19) destiné à indiquer clairement et sans ambiguïté la position de pivotement et la position rentrée des anneaux de pivotement vertical (4, 7).

5. Dispositif de blocage selon l'une au moins des revendications 1 à 4 précédentes, caractérisé en ce que le dispositif indicateur (19) est disposé sur l'élément à trois points d'articulation supérieur (15).

6. Dispositif de blocage selon l'une au moins des revendications 1 à 5 précédentes, caractérisé en ce que le dispositif de blocage est accouplé à un dispositif indicateur de charge (20) pourvu d'un organe indicateur (21) qui indique l'abaissement correct de la plate-forme de chargement (2) au moins sur le crochet de support (5) prévu, lequel sert à bloquer la position normale horizontale de la plate-forme de chargement supérieure (2).

7. Dispositif de blocage selon la revendication 6, caractérisé en ce que le dispositif indicateur de charge (20) comporte une came de commande (22) qui, dans la position rentrée du premier anneau de pivotement vertical (4) et dans la position abaissée et bloquée de la plate-forme de chargement (2), est en relation fonctionnelle avec une saillie (23) du premier anneau de pivotement vertical (4) et déclenche l'élément indicateur (21).

8. Dispositif de blocage selon l'une au moins des revendications 1 à 7 précédentes, caractérisé en ce que l'écartement d'encliquetage choisi entre les crochets (5, 8, 17) est le même, afin que lors d'un déplacement en hauteur de la plate-forme de chargement (2), les crochets (5, 8) puissent être utilisables comme crochets de support (5) ou comme crochets d'arrêt (8).

9. Dispositif de blocage selon l'une au moins des revendications 1 à 7 précédentes, caractérisé en ce que l'écartement d'encliquetage entre les crochets (5, 8, 17) est choisi pour qu'une paire de crochets d'arrêt superposés (crochets d'arrêt 8, 8') soit associée à chaque fois à une paire de crochets de support superposés (crochets de support 5, 17), le crochet d'arrêt supérieur (8') de la paire (8, 8') étant disposé au-dessous du crochet de support inférieur (5) de la paire (5, 17).

10. Dispositif de blocage selon l'une au moins des revendications 1 à 9 précédentes, caractérisé en ce que les dispositifs d'actionnement (10) des dispositifs de blocage sont reliés au niveau de montants (1) se faisant face, dans le sens transversal du wagon, par l'intermédiaire d'un mécanisme à bielle (non représenté).
